# FASCICULE DE BREVET EUROPEEN

(11) **EP 0 552 590 B1**
(45) Date de publication et mention de la délivrance du brevet: **06.08.1997**
(21) Numéro de dépôt: 92830496.3
(22) Date de dépôt: 16.09.1992
(51) Int. Cl.: A43B 21/32, A43B 7/22

(54) **Chaussure orthopédique**
Orthopädischer Schuh
Orthopaedic shoe

(30) Priorité: 24.01.1992 IT FI920019
(43) Date de publication de la demande: 28.07.1993
(73) Titulaire: Giontella, Massimo, I-50125 Firenze (IT)
(72) Inventeur: Giontella, Massimo, I-50125 Firenze (IT)
(74) Mandataire: Martini, Lazzaro

(56) Documents cités:
- EP-A- 0 323 611
- DE-C- 115 872
- DE-U- 1 899 349
- DE-U- 7 430 691
- FR-A- 1 339 493
- GB-A- 743 189

## Description

La présente invention concerne une chaussure orthopédique, en particulier pour les patients atteints de laxités articulaires et pour les porteurs de prothèses de la hanche.

Il est connu que de nombreux tableaux pathologiques du membre inférieur, tels que la pathologie de la partie centrale du pied, de la partie arrière du pied, de la jambe, du genou et du fémur, peuvent tirer avantage de l'amortissement de la charge exercée sur le calcanéum et sur la plante du pied pendant la déambulation ou la course.

En effet, chez les patients atteints de laxités articulaires, le déchargement du poids corporel à travers les surfaces d'appui du pied, en l'absence de facteurs amortisseurs, provoque un affaissement de la plante du pied et la pronation du calcanéum, ce qui provoque la formation d'un pied plat avec pronation, qui est la cause de innombrables troubles aussi bien de nature physiologique que psychologique.
Tout comme il est également connu que les prothèses de hanche fixées dans le bassin avec des agents de cémentation tendent à bouger en raison de la désagrégation des agents de cémentation, à cause des vibrations transmises à l'acétabule par les membres inférieurs au cours de la déambulation.

De plus, en cas de fracture du calcanéum, os sur lequel - comme cela est bien connu - est déchargé 75% du poids du corps pendant la déambulation, il s'ensuit de très graves problèmes d'appui pour le pied et de longues périodes de rééducation sont nécessaires avant que le patient puisse recouvrer une capacité de déambulation normale.
De la même manière, la formation d'épines du calcanéum, genre d'ossifications en forme d'aiguilles qui se produisent au-dessous du calcanéum, provoque de violentes réactions douloureuses au moment de l'appui du pied sur le sol.

Enfin, la fracture de la jambe et celle du fémur se consolident souvent avec un retard considérable par rapport à la normale, et donc l'impact du pied sur le sol doit être seulement partiel ou même évité car, dans le cas contraire, il se peut que les fractures se reproduisent.
Dans les cas de fractures décrits, le processus physiologique de réparation est fortement entravé, non seulement par l'impact brusque du pied sur le sol, mais aussi et surtout à cause des vibrations transmises à l'ensemble du membre inférieur au moment de l'impact.

De même, l'arthrose de la hanche, du genou et de la cheville subissent une aggravation progressive si le pied est appuyé sur le sol de manière normale, c'est-à-dire sans que le choc ne soit amorti.

Il est connu d'après le brevet US 4928404 (& EP-A-0323611), un coussinet pour talon, en caoutchouc siliconé, qui est destiné à être installé dans une chaussure traditionnelle, en correspondance du talon, sous le calcanéum de l'utilisateur.
Mais les inconvénients qui découlent de ce coussinet pour talon connu consistent essentiellement dans le fait que la seule partie du pied concernée par l'action d'amortissement est le calcanéum, et par conséquent, aucune action n'est exercée sur la plante du pied pour permettre son massage et son éventuel remodelage, comme cela est nécessaire dans les processus de rééducation des membres inférieurs dans la plupart des cadres pathologiques illustrés précédemment.

On connaît également des chaussures munies d'éléments élastiques à élasticité linéaire, comme, par exemple, des ressorts en acier, installés à l'intérieur du talon dans le but de le rendre élastique.
Mais les inconvénients qui dérivent de ces chaussures connues équipées de ressort insérés dans le talon consistent essentiellement dans le fait que pendant la phase de déchargement, c'est-à-dire lorsque le pied est soulever du sol, les ressorts restituent intégralement l'énergie élastique accumulée en phase de chargement, c'est-à-dire lorsque le pied est appuyé sur le sol, et par conséquent, la réaction exercée par le sol sur le pied d'appui n'est pas amortie, mais est retransmise inchangée sur le membre inférieur de soutien. Même avec ces chaussures, pendant la déambulation, tout le poids de la personne repose sur le calcanéum, c'est-à-dire qu'elle rend les chaussures de ce type inadaptées au massage et/ou au remodelage de la plante du pied.
La présente invention a pour but principal d'éliminer les inconvénients précités et d'obtenir une répartition de charge, amortie, sur le calcanéum du pied et simultanément sur la plante du pied, lorsque le pied est appuyé sur le sol.

Le brevet GB 743 149 décrit une chaussure avec une cavité en correspondance du talon, dans laquelle est logé un élément résistant en caoutchouc-mousse ou matériau similaire qui est soulevé par rapport au talon dans la position de repos, avec une semelle flexible fixée sur l'élément précité, dont la partie postérieure est mobile en direction verticale sous l'action du pied du porteur, avec un coussinet lui aussi en caoutchouc-mousse ou similaire, lequel s'étend sur toute la surface de la chaussure dans la zone du talon et au-delà.
Mais cette chaussure connue n'augmente pas l'activité musculaire des membres inférieurs avec laquelle il faut obtenir la rééducation motrice des patients atteints de laxités articulaires et avec affaissement de la voûte plantaire.

Ce résultat a été atteint conformément à la présente invention en adoptant l'idée de réaliser une chaussure orthopédique selon la revendication 1. Des caractéristiques particulières sont prévues dans les revendications 2 à 5.

Les avantages obtenus grâce à la présente invention consistent essentiellement en ce que l'appui du pied sur le sol est amorti; que les vibrations transmises aux membres inférieurs et au bassin sont amorties; que la plante du pied du patient est - à chaque pas - soumise à une légère action répartie de poussée vers le haut.
Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels la FIG. 1 représente une vue en coupe longitudinale médiane d'une chaussure conformément à l'invention, avec tout le pied en appui sur le sol; la FIG. 2 représente la vue en coupe suivant la ligne A-A de la Fig. 1; la FIG. 3 représente la vue en coupe suivant la ligne B-B de la Fig. 1; la FIG. 4 représente une vue en coupe longitudinale médiane de la chaussure de la Fig. 1 avec le pied en appui sur le sol en correspondance de la pointe du talon; la FIG. 5 représente une variante de la vue en coupe suivant la ligne A-A de la Fig. 1.

Réduite à sa structure essentielle et en référence aux figures 1-4 des dessins annexés, une chaussure orthopédique selon l'invention et comprenant un fond plat (2) avec une semelle plantaire (3) est munie d'un élément intercalaire (1) en silicone qui est placé entre le fond (2) et la semelle plantaire (3) et s'étend du talon (7) vers la pointe de la chaussure jusqu'à la fin de la plante du pied, et qui est constitué:
- en correspondance du talon (7), par un secteur (8) encastré dans le talon et avec la surface supérieure plane et dans lequel est prévue une cavité annulaire (4), ouverte par le haut, destinée à délimiter - à l'intérieur - un corps cylindrique (5) de soutien du talon, lequel est uni par sa base inférieure audit secteur (8) de l'élément intercalaire (1) et par sa base supérieure à la semelle plantaire (3) qui est réalisée en matériau souple et partiellement élastique;
- et en correspondance de la partie médiane de la chaussure: par deux reliefs (6,60) longitudinaux placés, respectivement, le long des côtés interne et externe de la chaussure.

Avantageusement, conformément à l'invention, le corps (5) du secteur (8) qui est destiné à se trouver au-dessous du calcanéum (9) et à supporter le poids maximum du patient au moment de la pression sur le talon - pendant la déambulation - a un diamètre extérieur inférieur au diamètre intérieur de la cavité (4) de quelques mm, de manière que, en présence de la charge, il puisse se déformer librement en hauteur et en largeur sans être entravé par la zone du secteur qui l'entoure.
En alternative, conformément à l'invention et en référence à la Fig. 5 des dessins annexés, ledit corps (5) du secteur (8) est de forme tronconique à axe vertical avec la grande base placée en haut ou en base, et de préférence avec un trou (50) axial borgne, c'est-à-dire débouchant uniquement vers le bas.

En outre, conformément à l'invention, la surface (80) du secteur (8) qui délimite la cavité (4) est aventageusement munie de deux saillies annulaires (81) qui, lorsque le corps (5) et la zone du secteur (8) qui l'entoure sont sous la charge du pied, augmentent la résistance à la déformation horizontale dudit secteur (8) de manière que cette déformation soit progressive et plus lente.

De la même manière, conformément à l'invention, les deux reliefs longitudinaux latéraux (6,60) sont de longueur égale ou différente, mais de hauteur différente pour tenir compte de la conformation naturelle, c'est-à-dire de la courbure, de la plante du pied (10), laquelle présente une flèche plus importante en correspondance du côté interne du pied.

Le fonctionnement d'une chaussure conforme à l'invention, pendant la déambulation, est le suivant. En amenant la jambe vers l'avant, lorsque la pointe du talon appuie sur le sol, alors que le calcanéum (9) appuie sur le secteur (8) de l'élément intercalaire (1) avec une charge qui augmente rapidement, celui-ci s'abaisse vers l'intérieur du talon car le corps (5) se déforme en diminuant de hauteur et en augmentant en largeur, avec un effet de freinage qui augmente progressivement avec la charge. Lorsque la charge cesse, le corps (5) se soulève en retournant dans la configuration initiale en dissipant de l'énergie par hystérésis élastique, de sorte que la réaction du sol est transmise elle aussi amortie au membre inférieur.
En outre, à chaque abaissement du calcanéum sous l'effet de l'affaissement du corps (5), les reliefs (6,60) de l'élément intercalaire (1) réalisent un appui rigide pour la plante (10) du pied, ce qui permet d'entraîner une stimulation sanguine efficace dans les vaisseaux de la plante du pied et son éventuel remodelage.

## Revendications

1. Chaussure orthopédique avec un fond plat (2) et une semelle plantaire (3), un élément intercalaire (1) en silicone, fixé entre ledit fond (2) et ladite semelle plantaire (3), lequel s'étend à partir du talon (7) vers la pointe de la chaussure jusqu'à la fin de la plante du pied, cet élément intercalaire, en correspondance du talon (7), étant constitué par un secteur (8) encastré dans le talon, et avec la base supérieure plane, delimitant un corps interne (5) souple pour le soutien du calcanéum (9) et ledit corps (5) de soutien pour le calcanéum étant cylindrique avec axe vertical, avec la base supérieure unie à la semelle plantaire (3) qui est réalisée en matériau souple et partiellement élastique, caracterisée en ce que, ledit corps (5) de soutien pour le calcanéum est entouré par une cavité annulaire (4) ouverte vers le haut et a la base inférieure unie au secteur (8) de l'élément intercalaire (1) et en ce que la chaussure, en correspondance de la partie médiane du fond, est constituée par deux reliefs longitudinaux (4,60) placés respectivement le long des côtés interne et externe de la chaussure pour le soutien de la plante du pied.

2. Chaussure orthopédique selon la revendication 1, caracterisée en ce que ledit corps (5) de soutien pour le calcanéum est de forme tronconique avec axe vertical et dont la base unie au secteur (8) de l'élément intercalaire (1) est la plus grande ou la plus petite.

3. Chaussure orthopédique selon la revendication 1, caractérisée en ce que ledits reliefs (6,60) longitudinaux pour le soutien de la plante du pied sont curvilignes avec la convexité dirigée vers le haut et de longueur et de flèche maximum différents l'un par rapport à l'autre en fonction des différentes courbures de la plante du pied, en correspondance des côtés, respectivement interne et externe, du pied.

4. Chaussure orthopédique selon la revendication 1, caractérisée en ce que ledit corps (5) du secteur (8) est muni d'un trou (50) axial borgne.

5. Chaussure orthopédique selon la revendication 1, caractérisée en ce que ledit secteur (8) a la surface (80), qui délimite la cavité (4), munie d'au moins une saillie annulaire (81).

## Claims

1. Orthopedic shoe including a flat bottom (2) with plantar insole surface (3), a silicon insert (1) which is placed between said bottom (2) and said plantar insole (3), which extends from the heel (7) towards the tip of the shoe as far as the end of the plantar arch of the foot, said insert, in corrispondence with the heel (7), comprising a sector (8) embedded in the heel and having upper flat surface, able to define a yelding inner body (5) for the support of the calcaneum (9), said body (5) for the support of the calcaneum being cylindrical with vertical axis, whose upper end is united at the plantar insole (3) which is made of flexible and partially elastic material, characterized in that said body (5) for the support of the calcaneum is surrounded by an annular upwardly open cavity (4) and has the lower end united with the sector (8) of the insert (1) and in that the shoe, in corrispondence of the central part, has two longitudinal projections (6, 60) placed along the inner and respectively the outer sides of the shoe for supporting the plantar arch of the foot.

2. Orthopedic shoe according to claim 1, characterized in that said body (5) for the support of the calcaneum is of a truncated cone shape with vertical axis, the end united with the sector (8) of the insert (1) being the largest or the smallest end.

3. Orthopedic shoe according to claim 1, characterized in that said longitudinal projections (6, 60) for supporting the plantar arch of the foot are curvilinear with upwardly convexity and have different lenght and height to account for the different curvature of the plantar arch in corrispondence of the inner and respectively external side.

4. Orthopedic shoe according to claim 1, characterized in that said body (5) of the sector (8) is provided with an axial dead hole (50).

5. Orthopedic shoe according to claim 1, characterized in that said sector (8) has the surface (80) delimiting the cavity (4) provided with at least an annular projection (81).

## Patentansprüche

1. Orthopädischer Schuh mit einem flachen Boden (2) und einer Sohle (3) für den Fuß, einem eingeschobenen Silikonelement (1), das zwischen der Sohle (3) für den Fuß und dem Boden (2) befestigt ist, der sich ausgehend von der Ferse (7) zur Spitze des Schuhs hin bis zum Ende der Fußsohle erstreckt, wobei dieses eingeschobene Element im Bereich der Ferse (7) von einem in die Ferse eingebauten Abschnitt (8) mit einer oberen, ebenen Basis gebildet wird und einen nachgiebigen Innenkörper (5) für die Unterstützung des Fersenbeins (9) begrenzt, wobei der Körper (5) zur Unterstützung des Fersenbeins zylindrisch mit vertikaler Achse ist und die obere Basis mit der Sohle (3) für den Fuß eine Einheit bildet, die aus biegsamen und teilweise elastischem Material hergestellt ist, dadurch **gekennzeichnet,** daß der Körper (5) für die Unterstützung des Fersenbeins von einem ringförmigen, nach oben offenen Hohlraum (4) umgeben und an der unteren Basis mit dem Abschnitt (8) des Zwischenelementes (1) verbunden ist und daß der Schuh im mittleren Bereich des Bodens von zwei Längsreliefs (6, 60) gebildet wird, die jeweils längs der inneren und der äußeren Karte des Schuhs für eine Unterstützung der Fußsohle angeordnet sind.

2. Orthopädischer Schuh nach Anspruch 1, dadurch **gekennzeichnet,** daß der Körper (5) zur Unterstützung des Fersenbeins eine stumpfkegelige Form mit vertikaler Achse besitzt, dessen mit dem Abschnitt (8) des Zwischenelementes (1) verbundene Basis die Größere oder die Kleinere ist.

3. Orthopädischer Schuh nach Anspruch 1, dadurch **gekennzeichnet,** daß die sich in Längsrichtung erstreckenden Reliefs (6, 60) für die Unterstützung der Fußsohle krummlinig mit nach oben gerichteter Konvexität sind und in Abhängigkeit von den verschiedenen Krümmungen der Fußsohle entsprechend der Innen- bzw. Außenseite des Fußes unterschiedliche Längen und maximale Scheitel aufweisen.

4. Orthopädischer Schuh nach Anspruch 1, dadurch **gekennzeichnet,** daß der Körper (5) des Abschnittes (8) mit einem axialen Sackloch (50) versehen ist.

5. Orthopädischer Schuh nach Anspruch 1, dadurch **gekennzeichnet,** daß der Abschnitt (8) an der Oberfläche (80), die den Hohlraum (4) begrenzt, mit wenigstens einem ringförmigen Vorsprung (81) versehen ist.
